# EUROPÄISCHE PATENTSCHRIFT

(11) **EP 1 105 907 B1**
(45) Veröffentlichungstag und Bekanntmachung des Hinweises auf die Patenterteilung: **08.09.2004**
(21) Anmeldenummer: 99938168.4
(22) Anmeldetag: 11.06.1999
(51) Int. Cl.: H01J 23/34, H01J 23/00

(54) **LAUFFELDRÖHRENANORDNUNG**
TRAVELLING WAVE TUBE CONFIGURATION
DISPOSITIF A TUBE A ONDES PROGRESSIVES

(43) Veröffentlichungstag der Anmeldung: 13.06.2001
(73) Patentinhaber: Thales Electron Devices GmbH, 89077 Ulm (DE)
(72) Erfinder: BRADATSCH, Hubert, D-89233 Neu-Ulm (DE); PETERS, Andreas, D-89081 Ulm (DE)
(74) Vertreter: Weber, Gerhard, Dipl.-Phys.
(86) Internationale Anmeldenummer: PCT/DE1999/001707
(87) Internationale Veröffentlichungsnummer: WO 2000/077818

(56) Entgegenhaltungen:
- DE-A- 4 130 495
- GB-A- 2 274 542
- PATENT ABSTRACTS OF JAPAN vol. 1996, no. 01, 31. Januar 1996 (1996-01-31) & JP 07 245950 A (ORIGIN ELECTRIC CO LTD;OTHERS: 01), 19. September 1995 (1995-09-19)
- PATENT ABSTRACTS OF JAPAN vol. 1995, no. 11, 26. Dezember 1995 (1995-12-26) & JP 07 226166 A (MATSUSHITA ELECTRON CORP), 22. August 1995 (1995-08-22)

## Beschreibung

Die Erfindung betrifft eine Lauffeldröhrenanordnung mit einer Lauffeldröhre und einer Linearisierungs-Schaltungsanordnung.

Lauffeldröhren sind bevorzugt als Hochleistungsverstärker im Mikrowellenbereich, insbesondere in Satelliten eingesetzt Aus der GB-A-2274542 ist eine solche Anordnung bekannt. Die beim Betrieb solcher Verstärkerröhren anfallende Verlustleistung wird als Wärme an die Umgebung abgegeben. Bei Satelliteneinsatz erfolgt die Wärmeabgabe durch Abstrahlung in den Weltraum, wobei typischerweise das Röhrengehäuse an der Innenseite eines wärmeleitenden Wandabschnitts des Satelliten befestigt ist und die Verlustwärme über das Röhrengehäuse an den Wandabschnitt abgeführt und von diesem abgestrahlt wird. Die abstrahlende Fläche kann bei gleicher Abstrahlleistung umso kleiner sein, je höher die Temperatur der Fläche ist. Für die Röhren ist daher häufig eine zulässige Gehäusemindesttemperatur von beispielsweise 100° C gefordert. Der hohe Verlustleistungsanteif des Röhrenkollektors wird teilweise über gesonderte, aus dem Satellitengehäuse hinausragende Radiatoren abgestrahlt.

Lauffeldröhren zeigen einen deutlichen Phasengang innerhalb des Betriebsfrequenzbandes. Es ist bekannt, zur Kompensation eines solchen Phasenganges die Ansteuersignale für die Röhren über eine vorgeschaltete Linearisierungs-Schaltungsanordnung, kurz Linearisierer genannt, mit komplementärem Phasengang zu führen. Die Verbindung zwischen einem Signalgenerator, Linearisierer und Signaleingang der Röhre erfolgt typischerweise über flexible Koaxialverbindungen, wodurch die Schaltungsanordnung durch den Abstand der Röhre vor Beschädigung durch die hohen Röhrentemperaturen geschützt ist.

Der vorliegenden Erfindung liegt die Aufgabe zugrunde, eine vorteilhafte Lauffeldröhrenanordnung mit einer Lauffeldröhre und eine Linearisierungs-Schaltungsanordnung anzugeben.

Die Erfindung ist im Patentanspruch 1 beschrieben. Die Unteransprüche enthalten vorteilhafte Ausgestaltungen und Weiterbildungen.

Durch die Erfindung ergibt sich eine Lauffeldröhrenanordnung, die dem Benutzer als linearisierte Lauffeldöhre ohne die zuvor notwendige Außenbeschaltung und gleichzeitig unter Beibehaltung hoher zulässiger Gehäusetemperaturen zur Verfügung steht. Die bauliche Vereinigung reduziert den Platzbedarf der Anordnung und vermeidet den Verbindungsaufwand, der mit einer sonst in die Zuleitung einzufügenden Schaltungsanordnung verbunden ist. Darüber hinaus bietet die bauliche Vereinigung des Linearisierers mit der Lauffeldröhre für den Benutzer eine wesentlich vereinfachte Handhabung und für den Hersteller die Möglichkeit, durch individuelle Abstimmung der Linearisierer-Schaltungsanordnung auf die einzelne Röhre einen Röhrentyp mit gewährleistbarer sehr guter Linearität anbieten zu können. Die Linearitätseigenschaften verschlechternde Einflüsse durch ungünstige Einbaumaßnahmen beim Benutzer können weitgehend ausgeschlossen werden.

Wesentlich an der erfindungsgemäßen Anordnung ist der Einsatz eines aktiven Kühlelements, welches die Linearisierungs-Schaltungsanordnung, nachfolgend auch abgekürzt Linearisierer genannt, auf niedrigerer Temperatur als die der Röhrenwandung hält. Das aktive Kühlelement zeichnet sich dadurch aus, daß es Wärmeleistung von einer kälteren Fläche an eine wärmere Fläche abführt.

Wegen der mechanischen Unempfindlichkeit der einfachen elektrischen Steuerbarkeit und der hohen Lebensdauer ist das aktive Kühlelement bevorzugt als Peltier-Element ausgeführt.

Durch den Einsatz eines aktiven Kühlelements und die in diesem entstehende Verlustleistung wird zwar insgesamt die in der Röhrenanordnung anfallende und abzuführende Verlustleistung erhöht. Zum einen ist aber der durch das Kühlelement bewirkte Verfustleistungsanteil im Vergleich zu der Verlustleistung der Lauffeldröhre gering, zum anderen ist eine durch den zusätzlichen Verlustanteil evtl. entstehende geringe Erhöhung der Gehäusetemperaturen der Röhre unkritisch.

Die Temperatur des Linearisierers wird durch das Kühlelement auf eine für die Baulelemente des Linearisierers unkritische Temperatur, vorzugsweise auf maximal 60° C begrenzt. Das Kühlelement kann als aktives Element mit steuerbarer Kühlleistung in einem Temperaturregelkreis mit einem Temperaturfühler für die Temperatur des Linearisierers eingesetzt sein, wobei wiederum die Steuerbarkeit eines Peltier-Elements von besonderem Vorteil ist. Die Linearisierungs-Schaltungsanordnung kann beispielsweise als Platinenaufbau mit mehreren Bauelementen oder vollintegriert als einzelner integrierter Schaltkreis vorliegen.

Der Linearisierer ist gebräuchlicherweise in einem elektromagnetisch abschirmendem Gehäuse angeordnet, um Störungen von Streufeldern, insbesondere der Lauffeldröhre selbst zu vermeiden. Bei der erfindunggemäßen Anordnung wirkt das Gehäuse vorteilhafterweise zusätzlich als Strahlungsbarriere wärmeisolierend gegen die Einstrahlung von Wärmeleistung der in unmittelbarer Nachbarschaft befindlichen Röhre oder eines das Linearisierergehäuse evtl. auch umgebenden gemeinsamen Gehäuses der Röhrenanordnung. Durch Ausführung der nach innen und/oder der nach außen weisenden Gehäuseflächen mit geringem Strahlungsemissions- bzw. Strahlungsabsorptionsvermögen für die Wärmestrahlung kann die Erwärmung des Linearisierers über diesen Strahlungsweg weiter verringert werden.

Der Linearisierer ist mechanisch vorzugsweise im wesentlichen nur über das Kühlelement mit der Wandung der Röhre oder der Wandung eines gemeinsamen Gehäuses der Röhrenanordnung verbunden, so daß keine oder nur eine geringe Festkörper-Wärmeübertragung von der Wandung zum Linearisierer stattfindet. In einer vorteilhaften Ausführungsform ist das Linearisierer-Gehäuse mit einer Gehäusefläche auf der Kühlfläche des Kühlelements befestigt, daß dann als mechanischer Träger dient und vorzugsweise mit seiner wärmeabgebenden Fläche auf der Röhrenwandung oder einer gemeinsamen Wandung befestigt ist. Die wärmeabgebende Fläche des Kühlelements kann auch unmittelbar mit einer wärmeabführenden Fläche des Objekt, insbesondere einer Außenwand eines Satelliten verbindbar sein.

In einer anderen vorteilhaften Ausführungsform ist das Kühlelement zumindest mit seiner Kühlfläche innerhalb des Linearisierer-Gehäuses angeordnet und vorzugsweise direkt als Träger für die Linearisierer-Schaltungsanordnung mit gutem thermischem Kontakt zu dieser eingesetzt. Die wärmeabgebende Fläche des Kühlelements kann dann vorteilhafterweise mit einer Gehäusefläche des Linearisierer-Gehäuses und diese mit einer Wandung der Röhre oder einer gemeinsamen Wandung oder einer wärmeabführenden Fläche des Objekts thermisch gekoppelt sein.

Der Linearisierer ist vorteilhafterweise in der Nähe des Strahlerzeugungssystems und/oder dem Singaleingang der Röhre und fern dem Kollektor der Röhre angeordnet, wodurch eine stärkere Wärmeeinstrahlung durch die hohe Kollektortemperatur und lange Signalwege von Linearisierer zum Signaleingang vermieden werden.

Die Erfindung ist nachfolgend anhand von bevorzugter Ausführungsbeispiele unter Bezugnahme auf die Abbildungen noch eingehend veranschaulicht. Dabei zeigt:
- Fig. 1: eine Lauffeldröhrenanordnung mit am Röhrengehäuse außen angeordnetem Linearisierer
- Fig. 2: eine Röhrenanordnung mit in einem gemeinsamen Gehäuse angeordnetem Linearisierer

Bei der in Fig. 1 skizzierten Anordnung ist eine gebräuchliche Lauffeldöhre LR, welche von einer stabilen Wandung umgeben ist, mit einer Wandungsfläche auf einer wärmeabführenden Außenwandung AF eines Satelliten befestigt. Die von der Lauffeldröhre über deren mit der Satellitenwand AF in Kontakt stehende Gehäusefläche abgegebene Wärmeleistung wird in der Außenwand AF des Satelliten durch Festkörper-Wärmeleitung auf eine größere Fläche verteilt und primär durch Wärmeabstrahlung R in den Weltraum abgegeben. Die Lauffeldröhre ist in typischer Weise aus einem Strahlerzeugungssystem ST, einer Verzögerungsleitung L und einem Kollektor C aufgebaut und weist einen Hochfrequenz-Signaleingang E und einen Signalausgang SA durch die Gehäusewandung W auf. Der innere Aufbau von Lauffeldröhren ist bekannt und für die Erfindung im einzelnen unerheblich.

Auf einem Flächenteil der Wandung W der Laufzeitröhre LR in der Nähe des Strahlerzeugungssystems ST und des Signaleingangs SE ist ein Kühlelement K in Form eines Peltier-Elements mit einer im Betrieb kälteren Kühlfläche KL und einer wärmeren leistungsabgebenden Fläche KH befestigt. Die Befestigung kann unmittelbar durch Kleben mit gut wärmeleitendem Kleber oder durch nicht im einzelnen eingezeichnete Befestigungsmittel erfolgen. Die wärmeabgebende Fläche steht in gutem thermischen Kontakt mit der Wandung W der Lauffeldröhre.

Auf der Kühlfläche KL des Kühlelements K ist das Gehäuse G eines Linearisierers befestigt, wobei wiederum die Befestigung mit einer guten thermischen Kopplung zwischen einer Gehäusefläche des Gehäuses G und der Kühlfläche KL vorliegt und die Befestigung über Kleber oder nicht eingezeichnete Befestigungsmittel erfolgen kann. Im inneren des Gehäuses G ist in Form einer als Platinenaufbau oder als einzelnder integrierter Schaltkreis vorliegende Schaltungsanordnung S der eigentliche Linearisierer angeordnet und durch das Gehäuse G gegen elektromagnetische Strahlung, insbesondere Streufelder der Lauffeldröhre LR abgeschirmt. Ein hochfrequentes Ansteuersignal kann dem Linearisierer über einen Eingangsanschluß E zugeführt werden. Das mit einem zum Phasengang der Lauffeldröhre komplementären vorverzerrenden Phasengang versehene hochfrequente Eingangssignal wird mit geringer Leitungslänge vom Linearisierer zur Röhre dem Signaleingang SE der Röhre zugeführt. Da primär die Kühlung der Schaltungsanordnung S durch die Kühlfläche KL des Kühlelements K von Bedeutung ist, steht die Schaltungsanordnung S in gutem thermischem Kontakt mit der gekühlten Fläche des Gehäuses G. Das Gehäuse G bewirkt zugleich eine Abschirmung der Schaltungsanordnung S gegen direkte Wärmeeinstrahlung von der auf hoher Temperatur befindlichen Wandung W der Lauffeldröhre.

Im Betrieb sei für die Temperatur der Wandung W der Lauffeldröhre an einem Referenzpunkt TP beispielsweise eine Temperatur von 100° C zulässig. Die nicht direkt mit der wärmeabführenden Wand AF des Satelliten in Kontakt stehenden Bereiche der Wandung W können auch höhere Temperaturen erreichen. Das Kühlelement K, das insbesondere ein Peltier-Element ist, transportiert Wärmeleistung von der Schaltungsanordnung S über eine Fläche des Gehäuses G und die Kühlfläche KL zu der auf wesentlich höherer Temperatur liegenden wärmeabgebenden Fläche KH und überträgt die Wärmeleistung auf die Wandung W der Lauffeldröhre. Die Temperatur der Schaltungsanordnung sei durch das Kühlelement auf maximal 60° C beschränkt. Über einen Regelkreis, dessen Komponenten nicht eingezeichnet sind, und die insbesondere einen Temperatursensor auf oder in der Nähe von der Schaltungsanordnung S und eine Regeleinrichtung zur Steuerung des Stroms durch das Kühlelement K umfassen, kann die von dem Kühlelement K aufgenommene elektrische Leistung zur Einhaltung einer im wesentlichen konstanten Temperatur der Schaltungsanordnung S gesteuert werden.

Die in Fig. 2 skizzierte Anordnung unterscheidet sich von der Anordnung nach Fig. 1 im wesentlichen dadurch, daß der Linearisierer mit dem vollständigen abschirmenden Gehäuse G innerhalb eines gemeinsamen Gehäuses der Lauffeldröhrenanordnung, dessen Wandung wiederum mit W bezeichnet ist, angeordnet ist. Der Eingangsanschluß E zur der Linearisierer-Schaltungsanordnung führt durch die gemeinsame Wandung W hindurch. Die Verbindung zwischen Linearisierer und Signaleingang der Lauffeldröhre erfolgt innerhalb der gemeinsamen Wandung W beispielsweise durch einen Hohlleiterabschnitt H. Innerhalb der gemeinsamen Wandung sind vorzugsweise die Lauffeldröhre durch eine Streufelder reduzierende und direkte Wärmestrahlung abblockende Trennwand T voneinander getrennt. Der Linearisierer ist bei dem beim Strahlungserzeugungssystem ST liegenden Ende des langgestreckten Aufbaus der Lauffeldröhre angeordnet.

Das Kühlelement K ist in dem in Fig. 2 skizzierten Beispiel innerhalb des Linearisierer-Gehäuses G angeordnet. Die Schaltungsanordnung S ist vorzugsweise mit guter thermischer Kopplung auf der Kühlfläche KL des dabei als Träger dienenden Kühlelements K befestigt, beispielsweise über eine thermisch gut leitende Haftschicht. Die wärmeabgebende Fläche KH des Kühlelements K liegt an einer Fläche des Linearisierer-Gehäuses G an, welches seinerseits wiederum an der Innenseite der Wandung W anliegt. Zwischen wärmeabgebender Fläche KH des Kühlelements K, dem anliegenden Gehäuseabschnitt des Linearisierergehäuses G, der gemeinsamen Wandung W und der wärmeabführenden Wand AF des Satelliten bestehe wieder eine gute thermische Kopplung. Für den Betrieb der Anordnung und insbesondere des Kühlelements K gelten die zu Fig. 1 gemachten Überlegungen in entsprechender Weise.

Neben den skizzierten Anordnungen nach Fig. 1 und Fig. 2 sind noch verschiedene Variationen, die Einzelheiten dieser Anordnungen auf andere Weise verknüpfen, denkbar. Insbesondere kann eine Anordnung mit innerhalb des Linearisierer-Gehäuses G liegendem Kühlelement von außen an der Wand einer Laufzeitröhre befestigt sein, oder das Kühlelement kann zwischen einer Innenfläche einer gemeinsamen Wandung W und einem innerhalb der gemeinsamen Wandung liegenden Linearisierer-Gehäuse G angeordnet sein. Die Positionen für die Anordnung des Linearisierer-Gehäuses G und des Kühlelements K sind in den beschriebenen Ausführungsformen lediglich als beispielhaft zu betrachten. Die gegebenen skizzierten Beispiele sind primär nach dem Gesichtspunkt der Anschaulichkeit der Figuren gestaltet. Das Linearisierer-Gehäuse kann insbesondere auch an einer Seitenfläche oder Endfläche der Wandung W befestigt sein.

Die Erfindung ist nicht auf die beschriebenen bevorzugten Ausführungsbeispiele beschränkt, sondern im Rahmen fachmännischen Könnens in mancherlei Weise abwandelbar. Insbesondere kann ein Peltier-Element insgesamt zur Temperaturstabilisierung gegenüber höheren und tieferen Temperaturen dienen und somit die bauliche Vereinigung temperaturempfindlicher Komponenten mit anderen Komponenten mit unterschiedlichen zulässigen Betriebstemperaturen in einer Röhrenanordnung ermöglichen.

## Patentansprüche

1. Lauffeldröhrenanordnung mit einer Lauffeldröhre (LR) und einer LinearisierungsSchaltungsanordnung (S) zur Kompensation eines Phasengangs der Lauffeldröhre, **dadurch gekennzeichnet, daß** die LinearisierungsSchaltungsanordnung (S) und die Lauffeldröhre (LR) eine bauliche Einheit bilden und dabei die Linearisierungs-Schaltungsanordnung durch ein aktives Kühlelement (K) auf gegenüber der Wandung (W) der Lauffeldröhre niedrigerer Temperatur gehalten werden kann.

2. Anordnung nach Anspruch 1, **dadurch gekennzeichnet, daß** die Schaltungsanordnung (S) in einem elektromagnetisch abgeschirmten Gehäuse (G) untergebracht ist.

3. Anordnung nach Anspruch 2, **dadurch gekennzeichnet, daß** durch das Kühlelement eine Außenfläche (KL) des Gehäuses kühlbar ist.

4. Anordnung nach Anspruch 2, **dadurch gekennzeichnet, daß** das Kühlelement (K) im inneren des Gehäuses (G) angeordnet ist.

5. Anordnung nach einem der Ansprüche 1 bis 4, **dadurch gekennzeichnet, daß** die Linearisierungs-Schaltungsanordnung in der Nähe des Strahlerzeugungssystems (ST) der Lauffeldröhre angeordnet ist.

6. Anordnung nach einem der Ansprüche 1 bis 5, **dadurch gekennzeichnet, daß** das Kühlelement (K) die von der Linearisierungs-Schaltungsanordnung abgeführte Wärmeleistung an die Wandung (W) der Lauffeldröhre oder eine gegebenenfalls gemeinsame Wandung der Lauffeldröhrenanordnung abgibt.

7. Anordnung nach einem der Ansprüche 1 bis 6, **dadurch gekennzeichnet, daß** die Kühlleistung des Kühlelements steuerbar ist.

8. Anordnung nach einem der Ansprüche 1 bis 7, **dadurch gekennzeichnet, daß** das Kühlelement die Temperatur der Schaltungsanordnung unter 60° C hält.

9. Anordnung nach einem der Ansprüche 1 bis 8, **gekennzeichnet durch** ein Peltier-Element als Kühlelement.

## Claims

1. Travelling wave tube arrangement having a travelling wave tube (TWT) and a linearization circuit (S) for compensation for the phase response of the travelling wave tube, **characterized in that** the linearization circuit arrangement (S) and the travelling wave tube (TWT) form a physical unit and, in this case, the linearization circuit arrangement can be kept by an active cooling element (K) at a lower temperature than the wall (W) of the travelling wave tube.

2. Arrangement according to Claim 1, **characterized in that** the circuit arrangement (S) is accommodated in an electromagnetically screened housing (G).

3. Arrangement according to Claim 2, **characterized in that** an outer surface (KL) of the housing can be cooled by the cooling element.

4. Arrangement according to Claim 2, **characterized in that** the cooling element (K) is arranged in the interior of the housing (G).

5. Arrangement according to one of Claims 1 to 4, **characterized in that** the linearization circuit arrangement is arranged in the vicinity of the beam generating system (ST) of the travelling wave tube.

6. Arrangement according to one of Claims 1 to 5, **characterized in that** the cooling element (K) emits the heat power which is emitted from the linearization circuit arrangement to the wall (W) of the travelling wave tube, or to a possibly common wall of the travelling wave tube arrangement.

7. Arrangement according to one of Claims 1 to 6, **characterized in that** the cooling power of the cooling element is controllable.

8. Arrangement according to one of Claims 1 to 7, **characterized in that** the cooling element keeps the temperature of the circuit arrangement below 60°C.

9. Arrangement according to one of Claims 1 to 8, **characterized by** a Peltier element as the cooling element.

## Revendications

1. Dispositif à tube à ondes progressives comportant un tube à ondes progressives (LR) et un arrangement de circuit de linéarisation (S) pour compenser une réponse de phase du tube à ondes progressives, **caractérisé en ce que** l'arrangement de circuit de linéarisation (S) et le tube à ondes progressives (LR) forment une unité de construction et l'arrangement de circuit de linéarisation peut ainsi être maintenu par un élément de refroidissement actif (K) à une température inférieure à celle de la paroi (W) du tube à ondes progressives.

2. Dispositif selon la revendication 1, **caractérisé en ce que** l'arrangement de circuit (S) est logé dans un boîtier (G) à blindage électromagnétique.

3. Dispositif selon la revendication 2, **caractérisé en ce que** l'élément de refroidissement permet de refroidir une surface extérieure (KL) du boîtier.

4. Dispositif selon la revendication 2, **caractérisé en ce que** l'élément de refroidissement (K) est disposé à l'intérieur du boîtier (G).

5. Dispositif selon l'une des revendications 1 à 4, **caractérisé en ce que** l'arrangement de circuit de linéarisation est disposé à proximité du système de génération de rayons (ST) du tube à ondes progressives.

6. Dispositif selon l'une des revendications 1 à 5, **caractérisé en ce que** l'élément de refroidissement (K) délivre la puissance calorifique dissipée par l'arrangement de circuit de linéarisation à la paroi (W) du tube à ondes progressives ou à une éventuelle paroi commune du dispositif à tube à ondes progressives.

7. Dispositif selon l'une des revendications 1 à 6, **caractérisé en ce que** la puissance frigorifique de l'élément de refroidissement peut être commandée.

8. Dispositif selon l'une des revendications 1 à 7, **caractérisé en ce que** l'élément de refroidissement maintient la température de l'arrangement de circuit à moins de 60°C.

9. Dispositif selon l'une des revendications 1 à 8, **caractérisé par** un élément de Peltier faisant office d'élément de refroidissement.
